# EUROPÄISCHE PATENTSCHRIFT

(11) **EP 0 171 691 B1**
(45) Veröffentlichungstag und Bekanntmachung des Hinweises auf die Patenterteilung: **03.03.1993**
(21) Anmeldenummer: 85109438.3
(22) Anmeldetag: 26.07.1985
(51) Int. Cl.: E04B 1/84

(54) **Schalldämmelement, Bauelement, Einlage, Wandbauplatte, Fertigbauteil, Trennwand**
Sound insulation element, constructional element, inset, wall block, finished building fabric, partition wall
Elément d'insonorisation, élément de construction, insert, dalle à paroi, élément préfabriqué, cloison

(30) Priorität: 27.07.1984 DE 3427856
(43) Veröffentlichungstag der Anmeldung: 19.02.1986
(73) Patentinhaber: Gösele, Karl, Prof. Dr. Ing. habil., D-71549 Auenwald 1 (DE); Pressco Baustoff KG, 86720 Nördlingen (DE)
(72) Erfinder: Gösele, Karl, Prof. Dr. Ing. habil., W-7022 Leinfelden-Echterdingen3 (DE)
(74) Vertreter: Boeters, Hans Dietrich, Dr.

(56) Entgegenhaltungen:
- EP-A- 0 150 373
- G. KURTZE "Physik und Technik der Lärmbekämpfung", 2. Auflage, 1975, Seiten 80-96, 276-277, 197-198, Verlag G. Braun, Karlsruhe
- G. KURTZE "Physik und Technik der Lärmbekämpfung", 2. Auflage, 1975, Seiten 80-96, 276-277, 197-198, Verlag G. Braun, Karlsruhe
- BAUPHYSIK, Band 6, Nr. 4, August 1984, Seite 151, Berlin; "HAWA-phon - die Neuheit in der Schalldämmtechnik"

## Beschreibung

Die Erfindung betrifft ein Bauelement gemäß Gattungsbegriff des Anspruchs 1.

Ein derartiges Bauelement ist aus dem Lehrbuch G. Kurtze "Physik und Technik der Lärmbekämpfung", Verlag G. Braun/Karlsruhe, 2. Aufl. 1975, S. 197, 198, bekannt, wonach mit großer Amplitude schwingende Resonatormassen u.a. im Innern dicker Platten oder Wandelemente untergebracht werden können. Diese nach außen abgeschirmte Anordnung bietet den Vorteil, daß die entsprechend stark mit ihrer jeweiligen Resonanzfrequenz schwingenden Resonatoren nicht in erheblichem Maße selbst Schall nach außen abstrahlen. Aus derselben Literaturstelle ist es bekannt, neben auf eine Gummifeder aufgesetzten Massen (sog. Schallegeln) Biegeschwinger als Resonatoren zu verwenden.

Nun ist es freilich schwierig, Resonatoren jedweder Art im Inneren von plattenförmigen Wand- oder auch Deckenelementen unterzubringen, weil die betreffende Aussparung in der Regel relativ schmal sein wird, so daß die Montage schwierig ist. Außerdem können bei bestimmten Leichtbetonen entsprechende Aussparungen, bedingt durch die Art der Herstellung, überhaupt nicht angebracht werden.

Hier soll die Erfindung Abhilfe schaffen. Die ihr zugrundeliegende Aufgabe ist dementsprechend darin zu sehen, ein Bauelement gemäß Gattungsbegriff so zu gestalten, daß die Resonatoren auf einfache und kostengünstige Weise dennoch wirksam vorgesehen werden können.

Diese Aufgabe ist durch die Kennzeichnungsmerkmale des Anspruchs 1 gelöst. Die Unteransprüche geben vorteilhafte Ausgestaltungsmöglichkeiten an.

Die Unterbringung der Resonatoren in einer Aussparung, die sich in einer für den Anschluß an benachbarte Bauelemente bestimmten Fläche, also einer Stirnfläche des betreffenden Bauelements, befindet, ermöglicht eine leichte Anordnung bzw. Schaffung der Resonatoren praktisch ohne Schwächung des Bauelements, wobei dennoch gewährleistet ist, daß die Resonatoren letztlich nach außen hin hermetisch abgeschlossen sind. Darüberhinaus können neben der Anbringung z.B. herkömmlicher separater Resonatoren auf einfache Weise Biegeschwinger geschaffen werden, die zudem noch auf eine Vielzahl unterschiedlicher Frequenzen abgestimmt sein können.

Nachfolgend werden entsprechende Ausführungsbeispiele anhand der Figuren genauer beschrieben. Von diesem zeigt
Fig. 1 - im Querschnitt - die Stoßstelle zweier aneinanderschließender erfindungsgemäßer Bauelemente samt in stirnseitigen Aussparungen liegenden, beiden Baueiementen letztlich gemeinsamen Resonatoren,
Fig. 2 in ebensolchen stirnseitigen Aussparungen zweier aneinanderschließender Bauelemente einander gegenüberliegend untergebrachte Resonatoren,
Fig. 3 in stirnseitigen Aussparungen aneinanderschließender Bauelemente untergebrachte Resonatoren einer anderen Art,
Fig. 4 und Fig. 5 in einem Querschnitt bzw. einer stirnseitigen Ansicht in einer Aussparung eines Bausteins befindliche Resonatoren in Gestalt von biegeschwingungsfähigen Säulen oder Zungen und
Fig. 6 eine Anordnung ähnlich derjenigen der Figuren 4 und 5, wobei allerdings die Enden der Zungen durch einen Streifen zähelastischen Materials miteinander verbunden sind.

Bei den Ausführungen nach den Figuren 1, 2 und 3 sind die die Resonatoren aufnehmenden Aussparungen jeweils als Nuten 24.25 bzw. 26.25 bzw. 27.25 ausgebildet, die allerdings, den jeweils darin eingeschlossenen Resonatoren entsprechend, recht unterschiedliche Gestalt haben können. In allen Fällen sind, wie aus den Figuren ohne weiteres ersichtlich, die Resonatoren letztlich, d.h. im verbauten Zustand der betreffenden Bauelemente, nach außen hin hermetrisch abgeschlossen, obgleich sie leicht eingebracht werden können, ebenso wie die Nuten leicht herstellbar sind.

Im Fall der Fig. 1 ist innerhalb der Nuten 24.25 zweier stirnseitig aneinanderschließender Bauelemente 24.28 eine Resonatormasse in Gestalt einer körperschalldämpfenden Füllung 24.26 eingebracht.

Im Fall der Fig. 2 sind am Grund der stirnseitigen Nuten 26.25 zweier aneinanderschließender plattenförmiger Bauelemente 26.28 jeweils aus Massekörpern 26.21 sowie Federungs- und Dämpfungselementen 26.2 bestehende Resonatoren in Gestalt herkömmlicher Schallegel angebracht.

Ähnliche Resonatoren könnten auch dadurch gebildet werden, daß die Massekörper 26.1 über schmale Stege (nicht gezeigt) an die eigentlichen Bauelemente 26.28 angegossen werden, wobei die schwachen Stege die Federungseigenschaften nicht wesentlich beeinträchtigen.

Im Fall der Fig. 3 sind in entsprechend tiefen einander gegenüberliegenden Nuten 27.25 aneinanderschließender plattenförmiger Bauelemente 27.28 jeweils paarweise Resonatoren in Gestalt von Massekörpern 27.1 untergebracht, die, durch eine federnde Zwischenschicht 27.8 auseinandergedrückt, mit verschieden gerundeten Andruckflächen an den seitlichen Nutwänden anliegen. In diesem Fall übernimmt die Nachgiebigkeit der Massekörper 27.1 selbst die Federung.

Nach den Figuren 4 und 5 ist in einer letztlich für den Anschluß an ein benachbartes Bauelement bestimmten Wandfläche eines Bausteins aus Gasbeton, Ziegel oder dergl. eine von Schlitzen 29.32 bzw. 30.32 gebildete rechteckige Aussparung vorgesehen, in der sich, durch ebensolche Schlitze voneinander abgeteilt, einzelne prismatische Säulen oder Zungen 29.7 bzw. 30.7 aus dem Material des Bausteins selbst befinden. Wie ersichtlich, können die Säulen oder Zungen durch ihren Querschnitt wie auch durch ihre Länge auf verschiedene Resonanzfrequenzen abgestimmt sein.

Zur Erhöhung der Materialdämpfung ist bei einem ähnlichen Baustein 31.28 gemäß Fig. 6 auf die freien Enden der betreffenden durch Schlitze 31.32 voneinander abgeteilten Zungen 31.7 ein Streifen 31.33 aus einem Zähelastischem Material aufgebracht.

## Patentansprüche

1. Bauelement in Form einer Bauplatte (24.28, 26.28, 27.28) oder eines Bausteins (29.28, 31.28) mit in einer Aussparung (z.B. 24.25, 26.25, 27.25) untergebrachten Resonatoren zur Körperschalldämpfung des damit erstellten Bauwerks,
dadurch *gekennzeichnet*, daß die die Resonatoren enthaltende Aussparung sich in einer für den Anschluß an benachbarte Bauelemente bestimmten Fläche des Bauelements befindet und gegenüber den im verbauten Zustand noch in Erscheinung tretenden Flächen abgeschlossen ist.

2. Bauelement nach Anspruch 1, dadurch *gekennzeichnet*, daß die Aussparung (24.25, 26.25, 27.25) aus einer Nut besteht.

3. Bauelement nach Anspruch 1 oder 2, dadurch *gekennzeichnet*, daß die Resonatoren aus auf eine elastische Zwischenschicht (26.2) aufgesetzten Massekörpern (26.1) bestehen.

4. Bauelement nach Anspruch 3, dadurch *gekennzeichnet*, daß die Massekörper über kleine Durchbrechungen der Zwischenschicht an das eigentliche Bauelement angegossen sind.

5. Bauelement nach Anspruch 1 oder 2, dadurch *gekennzeichnet*, daß die Resonatoren allein aus Massekörpern (27.1) bestehen, die mit einer Rundung an einer Wandfläche der Aussparung (27.25) anliegen.

6. Bauelement nach einem der Ansprüche 3 bis 5, dadurch *gekennzeichnet*, daß zwischen einander gegenüberliegenden Massekörpern (27.1) eine Zwischenlage (27.8) aus weichelastischem Material angeordnet ist.

7. Bauelement nach Anspruch 1 oder 2, dadurch *gekennzeichnet*, daß die Resonatoren aus durch Schlitze (29.32, 30.32, 31.32) voneinander getrennten Zungen (29.7, 30.7, 31.7) aus dem Material des Bauelements bestehen.

8. Bauelement nach Anspruch 7, dadurch *gekennzeichnet*, daß die Schlitze (29.32, 30.32, 31.32) senkrecht zum Grund der Aussparung verlaufen.

9. Bauelement nach Anspruch 7 oder 8, dadurch *gekennzeichnet*, daß die Schlitze (29.32, 30.32, 31.32) unterschiedlich tief sind.

10. Bauelement nach einem der Ansprüche 7 bis 9, dadurch *gekennzeichnet*, daß die Zungen (29.7, 30.7, 31.7) unterschiedlich stark sind.

11. Bauelement nach einem der Ansprüche 7 bis 10, dadurch *gekennzeichnet*, daß die freien Enden der Zungen (31.7) durch ein zähelastisches Material (31.33) miteinander verbunden sind.

## Claims

1. Building element in the form of a building panel (24.28, 26.28, 27.28) or a building block (29.28, 31.28) having resonators accommodated in a recess (for example 24.25, 26.25, 27.25) for absorbing the structure-borne noise of the structure built therewith, characterised in that the recess containing the resonators is located in a surface of the building element that is intended for the latter's attachment to adjacent building elements and is closed off from the surfaced that are still visible in the built state.

2. Building element according to claim 1, characterised in that the recess (24.25, 26.25, 27.25) consists of a groove.

3. Building element according to claim 1 or 2, characterised in that the resonators consist of solid bodies (26.1) placed on an elastic intermediate layer (26.2).

4. Building element according to claim 3, characterised in that the solid bodies are cast onto the actual building element through small perforations in the intermediate layer.

5. Building element according to claim 1 or 2, characterised in that the resonators consist solely of solid bodies (27.1) that rest with a curve against a wall face of the recess (27.25).

6. Building element according to one of claims 3 to 5, characterised in that an intermediate layer (27.8) of flexible material is arranged between mutually opposing solid bodies (27.1).

7. Building element according to claim 1 or 2, characterised in that the resonators consist of tongues (29.7, 30.7, 31.7) of the material of the building element that are separated from one another by slots (29.32, 30.32, 31.32).

8. Building element according to claim 7, characterised in that the slots (29.32, 30.32, 31.32) extend perpendicularly to the base of the recess.

9. Building element according to claim 7 or 8, characterised in that the slots (29.32, 30.32, 31.32) are of different depths.

10. Building element according to one of claims 7 to 9, characterised in that the tongues (29.7, 30.7, 31.7) are of different thicknesses.

11. Building element according to one of claims 7 to 10, characterised in that the free ends of the tongues (31.7) are joined to one another by a visco-elastic material (31.33).

## Revendications

1. Elément de construction se présentant sous la forme d'un panneau de construction (24.28, 26.28, 27.28) ou d'un bloc de construction (29.28, 31.28) comportant des résonateurs logés dans un évidement (par exemple 24.25, 26.25, 27.25) et servant à une atténuation acoustique de structure de l'ouvrage édifié à l'aide d'un tel panneau ou bloc de construction, caractérisé en ce que l'évidement contenant les résonateurs est ménagé dans une surface de l'élément de construction qui est destinée à un raccordement avec des éléments de construction voisins et en ce que cet évidement est fermé vis-à-vis des surfaces encore exposées à l'état construit.

2. Elément de construction suivant la revendication 1, caractérisé en ce que l'évidement (24.25, 26.25, 27.25) est constitué d'une rainure.

3. Elément de construction suivant la revendication 1 ou 2, caractérisé en ce que les résonateurs sont constitués de masses (26.1) montées sur une couche intermédiaire élastique (26.2).

4. Elément de construction suivant la revendication 3, caractérisé en ce que les masses sont coulées pour être reliées à l'élément de construction proprement dit en passant dans de petites ouvertures de la couche intermédiaire.

5. Elément de construction suivant la revendication 1 ou 2, caractérisé en ce que les résonateurs sont uniquement constitués de masses (27.1) qui prennent appui par une partie arrondie sur une surface de paroi de l'évidement (27.25).

6. Elément de construction suivant l'une des revendications 3 à 5, caractérisé en ce qu'une couche intermédiaire (27.8) en matière souple est disposée entre des masses (27.1) se faisant face.

7. Elément de construction suivant la revendication 1 ou 2, caractérisé en ce que les résonateurs sont constitués par des languettes (29.7, 30.7, 31.7) formées de la matière de l'élément de construction et séparées les unes des autres par des fentes (29.32, 30.32, 31.32).

8. Elément de construction suivant la revendication 7, caractérisé en ce que les fentes (29.32, 30.32, 31.32) s'étendent perpendiculairement au fond de l'évidement.

9. Elément de construction suivant la revendication 7 ou 8, caractérisé en ce que les fentes (29.32, 30.32, 31.32) ont des profondeurs différentes.

10. Elément de construction suivant l'une des revendications 7 à 9, caractérisé en ce que les languettes (29.7, 30.7, 31.7) ont des épaisseurs différentes.

11. Elément de construction suivant l'une des revendications 7 à 10, caractérisé en ce que les extrémités libres des languettes (31.7) sont réunies entre elles par un matériau viscoplastique (31.33).
